# FASCICULE DE BREVET EUROPEEN

(11) **EP 3 938 125 B1**
(45) Date de publication et mention de la délivrance du brevet: **10.04.2024**
(21) Numéro de dépôt: 19716967.5
(22) Date de dépôt: 13.03.2019
(51) Int. Cl.: B21B 1/16, B21F 5/00, B21F 15/06, B21J 5/08, E04C 5/16

(54) **PROCÉDÉ DE PRÉPARATION D'UNE BARRE D'ARMATURE POUR BÉTON ARMÉ**
VERFAHREN ZUR HERSTELLUNG EINES BEWEHRUNGSSTABES FÜR STAHLBETON
METHOD FOR PREPARING A REINFORCING ROD FOR REINFORCED CONCRETE

(43) Date de publication de la demande: 19.01.2022
(73) Titulaire: Bartec Group, 69330 Meyzieu (FR)
(72) Inventeur: HUET, Philippe, 69290 Craponne (FR); BOISSON, Richard, 38230 Chavanoz (FR)
(74) Mandataire: Germain Maureau
(86) Numéro de dépôt international: PCT/FR2019/050542
(87) Numéro de publication internationale: WO 2020/183071

(56) Documents cités:
- EP-A1- 0 563 490
- WO-A1-99/36207
- WO-A1-2014/191648

## Description

La présente invention concerne un procédé de préparation d'une barre d'armature pour béton armé, notamment en vue de permettre la liaison de la barre d'armature à une autre barre d'armature.

Lorsqu'il convient de construire un ouvrage en béton armé, il est connu de disposer bout à bout plusieurs barres d'armature et de relier ces dernières de manière à assurer une transmission des efforts de traction et de compression le long des barres d'armature.

Le document FR 2 639 054 divulgue une armature pour béton armé comprenant :
- une première et une deuxième barres d'armature comportant chacune une portion d'extension pourvue d'aspérités d'accrochage, et une portion d'extrémité refoulée prolongeant la portion d'extension et sur laquelle est ménagé un filetage ou filet hélicoïdal, et
- un manchon de liaison taraudé agencé pour coopérer avec les filetages ménagés sur les portions d'extrémité refoulée des première et deuxième barres d'armature.

L'assemblage des première et deuxième barres d'armature peut par exemple être réalisé en effectuant les étapes suivantes :
- immobiliser la première barre d'armature dans une tranche de l'ouvrage en béton armé,
- visser une première portion du manchon de liaison sur la portion d'extrémité refoulée de la première barre d'armature,
- insérer la portion d'extrémité refoulée de la deuxième barre d'armature dans le manchon de liaison, et
- entraîner en rotation la deuxième barre d'armature de manière à faire coopérer la portion d'extrémité refoulée de la deuxième barre d'armature avec le taraudage du manchon de liaison.

Toutefois, lorsqu'une telle armature subit des contraintes mécaniques élevées, par exemple lors d'un séisme, l'armature est fortement mise en tension et/ou en compression et la portion d'extrémité refoulée de chaque barre d'armature formant ladite armature est susceptible de subir une déformation rémanente importante, qui peut induire des fissures importantes du béton armé incorporant ladite armature, voire provoquer un effondrement de l'édifice incorporant ladite armature.

Afin d'éviter tout risque de rupture et/ou de déformation rémanente d'une barre d'armature au niveau de sa portion d'extrémité refoulée, il est connu de surdimensionner la barre d'armature, ce qui implique cependant une augmentation sensible des coûts de la barre d'armature et donc d'une armature.

Le document WO 2014/191648 A1 divulgue un procédé de préparation d'une barre d'armature selon le préambule de la revendication 1.

La présente invention vise à remédier à ces inconvénients.

Le problème technique à la base de l'invention consiste donc à fournir un procédé de préparation d'une barre d'armature pour béton armé qui soit économique, tout en limitant sensiblement les risques de déformation rémanente de la barre d'armature au niveau de sa portion d'extrémité refoulée.

A cet effet, la présente invention concerne un procédé de préparation d'une barre d'armature, selon la revendication 1, de préférence à haute adhérence, pour béton armé, comprenant les étapes successives suivantes :
- une étape de fourniture consistant à fournir une barre d'armature comprenant une portion d'extension pourvue, sur sa surface extérieure, d'aspérités d'accrochage, et une portion d'extrémité,
- une étape de refoulement consistant à refouler à froid la portion d'extrémité dans une direction de refoulement qui est sensiblement parallèle à une direction d'extension de la barre d'armature,
- une étape de filetage consistant à ménager un filetage sur la portion d'extrémité refoulée, et
- une étape de normalisation consistant à normaliser à froid la portion d'extrémité refoulée.

Une telle étape de normalisation permet d'éliminer les contraintes apparues dans la portion d'extrémité refoulée lors de l'étape de refoulement et donc d'homogénéiser la structure cristalline du matériau formant la barre d'armature, ce qui permet de réduire de manière significative les risques de déformation rémanente de la barre d'armature lorsque cette dernière est mise en tension ou en compression, aussi bien en conditions normales d'utilisation qu'en conditions extrêmes telles que lors d'un séisme. Ainsi, le procédé de préparation selon la présente invention garantit un comportement optimal de la barre d'armature, et en particulier une liaison sécurisée entre deux barres d'armature adjacentes.

De plus, le fait de réaliser l'étape de normalisation à froid simplifie grandement le procédé de préparation selon la présente invention, et donc les coûts de fabrication de la barre d'armature.

Selon l'invention, l'étape de refoulement consiste à exercer des contraintes mécaniques à froid sur la portion d'extrémité dans la direction de refoulement et selon un premier sens de contrainte, et l'étape de normalisation consiste à exercer des contraintes mécaniques à froid sur la portion d'extrémité refoulée dans une direction de contrainte qui est sensiblement parallèle à la direction de refoulement et selon un deuxième sens de contrainte qui est opposé au premier sens de contrainte.

Selon un mode de mise en oeuvre du procédé de préparation, les contraintes mécaniques exercées sur la portion d'extrémité lors de l'étape de normalisation sont définies de manière à être inférieures à la limite d'élasticité Rₑ de la barre d'armature, et par exemple de manière à être inférieures à 95% de la limite d'élasticité Rₑ de la barre d'armature. Ces dispositions permettent d'éviter une déformation plastique de la barre d'armature lors de l'étape de normalisation.

Selon un mode de mise en oeuvre du procédé de préparation, l'étape de normalisation comporte les étapes suivantes :
- une étape de prévision consistant à prévoir une machine de normalisation comportant une partie de serrage configurée pour serrer la portion d'extension de la barre d'armature, et une partie de normalisation configurée pour exercer des contraintes mécaniques sur la portion d'extrémité refoulée, la partie de serrage et la partie de normalisation étant montées mobiles en translation l'une par rapport à l'autre selon une direction de déplacement,
- une étape de positionnement consistant à positionner la barre d'armature dans la machine de normalisation de telle sorte que la portion d'extension de la barre d'armature soit serrée par la partie de serrage et que la portion d'extension de la barre d'armature s'étende sensiblement parallèlement à la direction de déplacement,
- une étape de déplacement consistant à déplacer relativement la partie de normalisation par rapport à la partie de serrage de manière à exercer les contraintes mécaniques sur la portion d'extrémité refoulée.

Selon un mode de mise en oeuvre du procédé de préparation, l'étape de normalisation comporte en outre une étape de détection de contrainte consistant à détecter la valeur des contraintes mécaniques exercées sur la portion d'extrémité refoulée lors de l'étape de déplacement, et à stopper l'étape de déplacement lorsque les contraintes mécaniques exercées sur la portion d'extrémité refoulée dépassent une valeur prédéterminée. De façon avantageuse, la valeur prédéterminée est inférieure à la valeur limite d'élasticité Rₑ de la barre d'armature.

Selon un mode de mise en oeuvre du procédé de préparation, la valeur prédéterminée peut être inférieure ou égale à 95% de la limite d'élasticité Rₑ de la barre d'armature, et par exemple environ égale à 90% de la limite d'élasticité Rₑ de la barre d'armature.

Selon un mode de mise en oeuvre du procédé de préparation, la partie de serrage comporte deux mors de serrage mobiles entre une position de serrage dans laquelle les deux mors de serrage sont rapprochés l'un de l'autre et une position de libération dans laquelle les deux mors de serrage sont éloignés l'un de l'autre.

Selon un mode de mise en oeuvre du procédé de préparation, la partie de serrage comporte un actionneur, tel qu'un vérin, configuré pour déplacer les deux mors de serrage entre les positions de serrage et de libération.

Selon un mode de mise en oeuvre du procédé de préparation, l'étape de normalisation comporte en outre une étape de détection de défaut consistant à détecter un défaut de la barre d'armature si, lors de l'étape de déplacement, la partie de normalisation et la partie de serrage ont été déplacées l'une par rapport à l'autre d'une distance de déplacement supérieure ou égale à une distance prédéterminée. Ces dispositions permettent d'identifier les barres d'armature pourvues de défauts et de les éliminer du circuit de distribution, et donc de garantir la qualité des barres d'armature distribuées aux clients finaux.

Selon un mode de mise en oeuvre du procédé de préparation, la machine de normalisation comporte un vérin creux comportant un corps de vérin tubulaire à travers lequel est apte à s'étendre la portion d'extension de la barre d'armature, et un piston creux monté mobile en translation par rapport au corps de vérin tubulaire, le piston creux formant la partie de normalisation.

Selon un mode de mise en oeuvre du procédé de préparation, l'étape de normalisation comporte en outre une étape de fixation consistant à fixer une partie d'appui sur la portion d'extrémité filetée, la partie de normalisation étant configurée pour exercer les contraintes mécaniques sur la portion d'extrémité refoulée via la partie d'appui. De façon avantageuse, la partie d'appui est configurée pour coopérer avec le filetage ménagé sur la portion d'extrémité refoulée.

Selon un mode de mise en oeuvre du procédé de préparation, le piston creux est configuré pour exercer les contraintes mécaniques sur la partie d'appui.

Selon un mode de mise en oeuvre du procédé de préparation, la partie d'appui comporte deux demi-coquilles mobiles entre une position rapprochée dans laquelle les deux demi-coquilles sont rapprochées l'une de l'autre et sont aptes à coopérer avec le filetage ménagé sur la portion d'extrémité refoulée et une position éloignée dans laquelle les deux demi-coquilles sont éloignées l'une de l'autre et sont aptes à libérer le filetage ménagé sur la portion d'extrémité refoulée. De façon avantageuse, la partie d'appui comporte un actionneur, tel qu'un vérin, configuré pour déplacer les deux demi-coquilles entre les positions rapprochée et éloignée.

Selon un autre mode de mise en oeuvre du procédé de préparation, la partie d'appui comporte un flasque, par exemple en forme de disque, configurer pour être visser sur la portion d'extrémité refoulée. Selon un tel mode de mise en oeuvre du procédé de préparation, l'étape de normalisation comporte une étape de vissage consistant à visser le flasque sur la portion d'extrémité refoulée, le piston creux étant configuré pour exercer les contraintes mécaniques sur la portion d'extrémité refoulée via le flasque.

Selon un mode de mise en oeuvre du procédé de préparation, l'étape de normalisation est réalisée à température ambiante

Selon un mode de mise en oeuvre du procédé de préparation, l'étape de refoulement est réalisée à vitesse variable, par exemple en continue ou par paliers.

Par exemple, l'étape de refoulement est réalisée successivement selon un premier mode de refoulement définissant une première plage de vitesses et selon un deuxième mode de refoulement définissant une deuxième plage de vitesses, les vitesses appartenant à la deuxième plage de vitesses étant inférieures à la plus petite des vitesses appartenant à la première plage de vitesses. Selon un mode de mise en oeuvre du procédé de préparation, la vitesse de refoulement est dégressive durant le premier mode de refoulement.

Selon un mode de mise en oeuvre du procédé de préparation, l'étape de normalisation est réalisée à vitesse variable, par exemple en continue ou par paliers.

Par exemple, l'étape de normalisation est réalisée successivement selon un premier mode de normalisation définissant une première plage de vitesses et selon un deuxième mode de normalisation définissant une deuxième plage de vitesses qui est différentes de la première plage de vitesses. Les vitesses appartenant à la deuxième plage de vitesses peuvent par exemple être inférieures à la plus petite des vitesses appartenant à la première plage de vitesses, ou être supérieures à la plus grande des vitesses appartenant à la première plage de vitesses.

Selon un mode de mise en oeuvre du procédé de préparation, l'étape de refoulement consiste à refouler à froid la portion d'extrémité de manière à former une première partie d'extrémité qui est sensiblement cylindrique, et au moins une deuxième partie d'extrémité disposée entre la première partie d'extrémité et la portion d'extension, la deuxième partie d'extrémité étant de section générale décroissante en direction de la portion d'extension, la deuxième partie d'extrémité présentant une longueur supérieure ou égale à la longueur de la première partie d'extrémité.

Selon un mode de mise en oeuvre du procédé de préparation, la deuxième partie d'extrémité comprend une âme longitudinale et des aspérités d'accrochage ménagées sur la surface extérieure de ladite âme longitudinale. Avantageusement, l'âme longitudinale de la deuxième partie d'extrémité est de section générale décroissante en direction de la portion d'extension.

Selon un mode de mise en oeuvre du procédé de préparation, la deuxième partie d'extrémité s'étend dans le prolongement de la première partie d'extrémité. De préférence, la deuxième partie d'extrémité s'étend jusqu'à la portion d'extension.

Selon un mode de mise en oeuvre du procédé de préparation, la première partie d'extrémité s'étend à partir de l'extrémité libre correspondante de la barre d'armature.

Selon un mode de mise en oeuvre du procédé de préparation, la deuxième partie d'extrémité présente une longueur supérieure au double de la longueur de la première partie d'extrémité.

Selon un mode de mise en oeuvre du procédé de préparation, la deuxième partie d'extrémité présente une longueur supérieure ou égale au diamètre nominal de la barre d'armature.

Selon un mode de réalisation de l'invention, la deuxième d'extrémité comporte au moins une première portion sensiblement tronconique ayant sa plus grande base tournée vers la première partie d'extrémité, et une deuxième portion sensiblement tronconique disposée entre la première portion sensiblement tronconique et la portion d'extension, la deuxième portion sensiblement tronconique ayant sa plus grande base tournée vers la première portion sensiblement tronconique.

Selon un mode de réalisation de l'invention, la première portion sensiblement tronconique présente une pente comprise entre 6 et 18%, et de préférence entre 8 et 16%.

Selon un mode de réalisation de l'invention, la deuxième portion sensiblement tronconique présente une pente comprise entre 2 et 5%, et de préférence entre 2,2 et 4,5%.

Selon un mode de réalisation de l'invention, la deuxième portion sensiblement tronconique présente une longueur supérieure ou égale à la longueur de la première portion sensiblement tronconique.

Selon un mode de réalisation de l'invention, la deuxième portion sensiblement tronconique s'étend dans le prolongement de la première portion sensiblement tronconique.

Selon un mode de réalisation de l'invention, la deuxième portion sensiblement tronconique présente une longueur supérieure ou égale à la longueur de la première partie d'extrémité.

Selon un mode de réalisation de l'invention, l'âme longitudinale de la deuxième partie comporte au moins une première portion d'âme sensiblement tronconique ayant sa plus grande base tournée vers la première partie, et une deuxième portion d'âme sensiblement tronconique disposée entre la première portion d'âme et la portion d'extension, la deuxième portion d'âme ayant sa plus grande base tournée vers la première portion d'âme. Selon un mode de réalisation de l'invention, la deuxième portion d'âme présente une longueur supérieure ou égale à la longueur de la première partie. Par exemple, la deuxième portion d'âme présente une longueur supérieure ou égale à la longueur de la première portion d'âme.

Selon un mode de réalisation de l'invention, le filetage s'étend au moins en partie sur les première et deuxième portions d'âme.

Selon un mode de réalisation de l'invention, le diamètre de la deuxième portion d'âme au niveau de sa plus grande base est supérieur au diamètre nominal de la barre d'armature.

Selon un mode de réalisation de l'invention, la section transversale de la portion d'extrémité refoulée au niveau du fond de filet du filetage est supérieure à une section transversale de la portion d'extension. Ces dispositions évitent d'entailler la partie d'extension quelles que soit les tolérances sur le filetage et sur la masse linéique de la portion d'extrémité refoulée.

Selon un mode de réalisation de l'invention, le filetage s'étend sur une longueur longitudinale inférieure ou égale à la longueur de la portion d'extrémité refoulée.

Selon un aspect de l'invention, la section transversale de la portion d'extrémité refoulée au niveau du fond de filet du filetage est supérieure à chaque section transversale de la portion d'extension.

Selon un mode de réalisation de l'invention, le filetage prévu sur la portion d'extrémité refoulée est cylindrique.

Selon un mode de réalisation de l'invention, la portion d'extrémité refoulée s'étend dans le prolongement de la portion d'extension.

Selon un mode de réalisation de l'invention, les aspérités d'accrochage comportent au moins une nervure longitudinale, et de préférences deux nervures longitudinales sensiblement diamétralement opposées.

Selon un mode de réalisation de l'invention, les aspérités d'accrochage comportent une pluralité de nervures obliques, les nervures obliques présentant par exemple une forme générale de croissant.

Selon un mode de réalisation de l'invention, la portion d'extension comprend une âme longitudinale sur la surface extérieure de laquelle sont ménagées les aspérités d'accrochage.

Selon un mode de mise en oeuvre du procédé de préparation, le filetage ménagé sur la portion d'extrémité lors de l'étape de filetage présente un diamètre à fond de filet supérieur ou égal au diamètre nominal de la barre d'armature.

Selon un mode de mise en oeuvre du procédé de préparation, le filetage s'étend au moins en partie sur les première et deuxième parties de la portion d'extrémité.

De toute façon l'invention sera bien comprise à l'aide de la description qui suit en référence au dessin schématique annexé représentant, à titre d'exemple non limitatif, une forme d'exécution d'une barre d'armature obtenue par la mise en oeuvre du procédé de préparation selon la présente invention.
Figure 1 est une vue partielle de côté d'une barre d'armature obtenue par la mise en oeuvre du procédé de préparation selon la présente invention.
Figure 2 est une vue partielle schématique de la barre d'armature de la figure 1.
Figure 3 est une vue schématique d'une machine de normalisation utilisée pour la préparation de la barre d'armature de la figure 1.
La figure 1 représente une barre d'armature 2 à haute adhérence pour béton armé. La barre d'armature 2 est de préférence réalisée en acier.

La barre d'armature 2 comprend une portion d'extension 3 et une portion d'extrémité refoulée 4 s'étendant dans le prolongement de la portion d'extension 3. La portion d'extension 3 et la portion d'extrémité refoulée 4 s'étendent sensiblement coaxialement.

La portion d'extension 3 comprend une âme longitudinale 5 sensiblement cylindrique, et des aspérités d'accrochage prévues sur la surface extérieure de l'âme longitudinale 5. Selon le mode de réalisation représenté sur la figure 1 et 2, les aspérités d'accrochage comportent deux nervures longitudinales 6 diamétralement opposées, et une pluralité de nervures obliques 7, encore appelées verrous, disposées entre les nervures longitudinales 6. Les nervures obliques 7 peuvent par exemple présenter une forme générale de croissant.

Comme montré plus particulièrement sur la figure 2, la portion d'extrémité refoulée 4 comporte une première partie d'extrémité 9 qui est sensiblement cylindrique et qui s'étend à partir de l'extrémité libre correspondante de la barre d'armature 2, et une deuxième partie d'extrémité 10 prolongeant la première partie d'extrémité 9. La deuxième partie d'extrémité 10 s'étend jusqu'à la portion d'extension 3 et présente une longueur supérieure ou égale à la longueur de la première partie d'extrémité 9. Selon le mode de réalisation représenté sur les figures 1 et 2, la deuxième partie d'extrémité 10 présente une longueur supérieure ou égale au diamètre nominal Dn de la barre d'armature 2.

Selon le mode de réalisation représenté sur les figures 1 et 2, la deuxième partie d'extrémité 10 comporte une première portion 10a sensiblement tronconique ayant sa plus grande base tournée vers la première partie d'extrémité 9 de la portion d'extrémité refoulée 4, et une deuxième portion 10b sensiblement tronconique disposée entre la première portion 10a et la portion d'extension 3, la deuxième portion 10b ayant sa plus grande base tournée vers la première portion 10a. De préférence, la première portion 10a s'étend dans le prolongement de la première partie d'extrémité 9, et la deuxième portion 10b s'étend dans le prolongement de la première portion 10a.

Selon le mode de réalisation représenté sur les figures 1 et 2, la deuxième portion 10b présente une longueur supérieure ou égale à la longueur de la première portion 10a, et supérieure ou égale à la longueur de la première partie d'extrémité 9.

Comme montré sur les figures 1 et 2, la portion d'extrémité refoulée 4 est pourvue d'un filetage 8, par exemple cylindrique, destiné à coopérer avec un taraudage ménagé dans un manchon de liaison, et présentant un diamètre à fond de filet Df supérieur ou égal au diamètre nominal Dn de la barre d'armature 2.

De façon avantageuse, le filetage 8 s'étend uniquement sur une partie de la longueur de la portion d'extrémité refoulée 4. De préférence, le filetage 8 s'étend en partie sur les première et deuxième portions 10a, 10b de la portion d'extrémité refoulée 4.

Un procédé de préparation de la barre d'armature 2 afin de permettre sa liaison à une autre barre d'armature va maintenant être décrit.

Un tel procédé de préparation comprend notamment les étapes suivantes :
- une étape de fourniture consistant à fournir une barre d'armature 2 comprenant une portion d'extension 3 pourvue, sur sa surface extérieure, d'aspérités d'accrochage, et une portion d'extrémité,
- une étape de refoulement consistant à refouler à froid la portion d'extrémité dans une direction de refoulement qui est sensiblement parallèle à une direction d'extension De de la barre d'armature 2, de manière à former une première partie d'extrémité 9 qui est sensiblement cylindrique, et une deuxième partie d'extrémité 10 disposée entre la première partie d'extrémité 9 et la portion d'extension 3, la deuxième partie d'extrémité 10 étant de section générale décroissante en direction de la portion d'extension 3, et présentant une longueur supérieure ou égale à la longueur de la première partie d'extrémité 9,
- une étape de filetage consistant à ménager un filetage 8 sur la portion d'extrémité refoulée 4 présentant un diamètre à fond de filet supérieur ou égal au diamètre nominal Dn de la barre d'armature 2,
- une étape de normalisation qui est réalisée avantageusement à température ambiante et qui consiste à normaliser à froid la portion d'extrémité refoulée 4.

Selon l'invention, l'étape de refoulement consiste à exercer des contraintes mécaniques à froid sur la portion d'extrémité dans la direction de refoulement et selon un premier sens de contrainte S1, et l'étape de normalisation consiste à exercer des contraintes mécaniques à froid sur la portion d'extrémité refoulée 4 dans une direction de contrainte qui est sensiblement parallèle à la direction de refoulement et selon un deuxième sens de contrainte S2 qui est opposé au premier sens de contrainte S1. De façon avantageuse, les contraintes mécaniques exercées sur la portion d'extrémité refoulée 4 lors de l'étape de normalisation sont définies de manière à être inférieures à la limite d'élasticité Rₑ de la barre d'armature 2, et par exemple de manière à être inférieures à 95% de la limite d'élasticité Rₑ de la barre d'armature 2.

Selon un mode de mise en oeuvre du procédé de préparation, l'étape de normalisation comporte les étapes suivantes :
- une étape de prévision consistant à prévoir une machine de normalisation 21 comportant une partie de serrage 22 configurée pour serrer la portion d'extension 3 de la barre d'armature 2, et une partie de normalisation 23 configurée pour exercer des contraintes mécaniques sur la portion d'extrémité refoulée 4, la partie de serrage 22 et la partie de normalisation 23 étant montées mobiles en translation l'une par rapport à l'autre selon une direction de déplacement Dd,
- une étape de positionnement consistant à positionner la barre d'armature 2 dans la machine de normalisation 21 de telle sorte que la portion d'extension 3 de la barre d'armature 2 soit serrée par la partie de serrage 22 et que la portion d'extension 3 de la barre d'armature 2 s'étende sensiblement parallèlement à la direction de déplacement Dd,
- une étape de déplacement consistant à déplacer relativement la partie de normalisation 23 par rapport à la partie de serrage 22 de manière à exercer les contraintes mécaniques précitées sur la portion d'extrémité refoulée 4,
- une étape de détection de contrainte consistant à détecter la valeur des contraintes mécaniques exercées sur la portion d'extrémité refoulée 4 lors de l'étape de déplacement,
- une étape d'arrêt consistant à stopper l'étape de déplacement lorsque les contraintes mécaniques exercées sur la portion d'extrémité refoulée 4 dépassent une valeur prédéterminée, et
- une étape de détection de défaut consistant à détecter un défaut de la barre d'armature 2 si, lors de l'étape de déplacement, la partie de normalisation 23 et la partie de serrage 22 ont été déplacées l'une par rapport à l'autre d'une distance de déplacement supérieure ou égale à une distance prédéterminée.

De façon avantageuse, la valeur prédéterminée est inférieure à la valeur limite d'élasticité Rₑ de la barre d'armature 2. La valeur prédéterminée peut être inférieure ou égale à 95% de la limite d'élasticité Rₑ de la barre d'armature, et par exemple environ égale à 90% de la limite d'élasticité Rₑ de la barre d'armature.

Selon un mode de mise en oeuvre du procédé de préparation, la partie de serrage 22 comporte deux mors de serrage mobiles entre une position de serrage dans laquelle les deux mors de serrage sont rapprochés l'un de l'autre et une position de libération dans laquelle les deux mors de serrage sont éloignés l'un de l'autre, et en outre un actionneur, tel qu'un vérin, configuré pour déplacer les deux mors de serrage entre les positions de serrage et de libération.

Selon un mode de mise en oeuvre du procédé de préparation, la machine de normalisation 21 comporte un vérin creux 24 comportant un corps de vérin tubulaire 24.1 à travers lequel est apte à s'étendre la portion d'extension 3 de la barre d'armature 2, et un piston creux 24.2 monté mobile en translation par rapport au corps de vérin tubulaire, le piston creux 24.2 formant la partie de normalisation 23.

Selon un mode de mise en oeuvre du procédé de préparation, l'étape de normalisation comporte en outre une étape de fixation consistant à fixer une partie d'appui 25, tel qu'un flasque, sur la portion d'extrémité refoulée 4, le piston creux 24.2 étant configuré pour exercer les contraintes mécaniques sur la portion d'extrémité refoulée 4 via la partie d'appui 25. Selon une variante de réalisation, la partie d'appui 25 pourrait comporter deux demi-coquilles mobiles entre une position rapprochée dans laquelle les deux demi-coquilles sont rapprochées l'une de l'autre et sont aptes à coopérer avec le filetage 8 ménagé sur la portion d'extrémité refoulée 4 et une position éloignée dans laquelle les deux demi-coquilles sont éloignées l'une de l'autre et sont aptes à libérer le filetage 8 ménagé sur la portion d'extrémité refoulée 4, et un actionneur, tel qu'un vérin, configuré pour déplacer les deux demi-coquilles entre les positions rapprochée et éloignée.

Selon un mode de mise en oeuvre du procédé de préparation, l'étape de refoulement est réalisée à froid et à vitesse variable, par exemple en continue ou par paliers.

Par exemple, l'étape de refoulement est réalisée successivement selon un premier mode de refoulement définissant une première plage de vitesses et selon un deuxième mode de refoulement définissant une deuxième plage de vitesses, les vitesses appartenant à la deuxième plage de vitesses étant inférieures à la plus petite des vitesses appartenant à la première plage de vitesses.

Comme il va de soi, l'invention ne se limite pas aux seuls modes de mise en oeuvre du procédé de préparation décrits ci-dessus à titre d'exemples, elle en embrasse au contraire toutes les variantes de réalisation.

## Revendications

1. Procédé de préparation d'une barre d'armature (2) pour béton armé, comprenant :
- une étape de fourniture consistant à fournir une barre d'armature (2) comprenant une portion d'extension (3) pourvue, sur sa surface extérieure, d'aspérités d'accrochage (6, 7), et une portion d'extrémité,
- une étape de refoulement consistant à exercer des contraintes mécaniques à froid sur la portion d'extrémité dans une direction de refoulement qui est sensiblement parallèle à une direction d'extension (De) de la barre d'armature (2) et selon un premier sens de contrainte (S1),
- une étape de filetage consistant à ménager un filetage (8) sur la portion d'extrémité refoulée (4), le procédé se **caractérise par le fait qu'**il comprend
- une étape de normalisation consistant à exercer des contraintes mécaniques à froid sur la portion d'extrémité refoulée (4) dans une direction de contrainte qui est sensiblement parallèle à la direction de refoulement et selon un deuxième sens de contrainte (S2) qui est opposé au premier sens de contrainte (S1).

2. Procédé de préparation selon la revendication 1, dans lequel les contraintes mécaniques exercées sur la portion d'extrémité refoulée (4) lors de l'étape de normalisation sont définies de manière à être inférieures à la limite d'élasticité Rₑ de la barre d'armature (2).

3. Procédé de préparation selon la revendication 1 ou 2, dans lequel l'étape de normalisation comporte les étapes suivantes :
- une étape de prévision consistant à prévoir une machine de normalisation (21) comportant une partie de serrage (22) configurée pour serrer la portion d'extension (3) de la barre d'armature (2), et une partie de normalisation (23) configurée pour exercer des contraintes mécaniques à froid sur la portion d'extrémité refoulée (4), la partie de serrage (22) et la partie de normalisation (23) étant montées mobiles en translation l'une par rapport à l'autre selon une direction de déplacement (Dd),
- une étape de positionnement consistant à positionner la barre d'armature (2) dans la machine de normalisation (21) de telle sorte que la portion d'extension (3) de la barre d'armature (2) soit serrée par la partie de serrage (22) et que la portion d'extension (3) de la barre d'armature (2) s'étende sensiblement parallèlement à la direction de déplacement (Dd),
- une étape de déplacement consistant à déplacer relativement la partie de normalisation (23) par rapport à la partie de serrage (22) de manière à exercer les contraintes mécaniques sur la portion d'extrémité refoulée (4).

4. Procédé de préparation selon la revendication 3, dans lequel l'étape de normalisation comporte en outre une étape de détection de défaut consistant à détecter un défaut de la barre d'armature (2) si, lors de l'étape de déplacement, la partie de normalisation (23) et la partie de serrage (22) ont été déplacées l'une par rapport à l'autre d'une distance de déplacement supérieure ou égale à une distance prédéterminée.

5. Procédé de préparation selon la revendication 3 ou 4, dans lequel la machine de normalisation comporte un vérin creux (24) comportant un corps de vérin tubulaire (24.1) à travers lequel est apte à s'étendre la portion d'extension (3) de la barre d'armature (2), et un piston creux (24.2) monté mobile en translation par rapport au corps de vérin tubulaire (24.1), le piston creux (24.2) formant la partie de normalisation (23).

6. Procédé de préparation selon l'une quelconque des revendications 3 à 5, dans lequel l'étape de normalisation comporte en outre une étape de fixation consistant à fixer une partie d'appui (25) sur la portion d'extrémité refoulée (4), la partie de normalisation étant configurée pour exercer les contraintes mécaniques sur la portion d'extrémité refoulée (4) via la partie d'appui (25).

7. Procédé de préparation selon l'une quelconque des revendications 1 à 6, dans lequel l'étape de normalisation est réalisée à température ambiante.

8. Procédé de préparation selon l'une quelconque des revendications 1 à 7, dans lequel l'étape de refoulement consiste à refouler à froid la portion d'extrémité de manière à former une première partie d'extrémité (9) qui est sensiblement cylindrique, et au moins une deuxième partie d'extrémité (10) disposée entre la première partie d'extrémité (9) et la portion d'extension (3), la deuxième partie d'extrémité (10) étant de section générale décroissante en direction de la portion d'extension (3), la deuxième partie d'extrémité (10) présentant une longueur supérieure ou égale à la longueur de la première partie d'extrémité (9).

9. Procédé de préparation selon l'une quelconque des revendications 1 à 8, dans lequel le filetage (8) ménagé sur la portion d'extrémité lors de l'étape de filetage présente un diamètre à fond de filet supérieur ou égal au diamètre nominal de la barre d'armature (2).

## Patentansprüche

1. Verfahren zur Herstellung eines Bewehrungsstabes (2) für Stahlbeton, umfassend:
- einen Bereitstellungsschritt, der darin besteht, einen Bewehrungsstab (2) bereitzustellen, der einen Erstreckungsabschnitt (3), welcher an seiner Außenfläche mit Verankerungsunebenheiten (6, 7) versehen ist, und einen Endabschnitt umfasst,
- einen Stauchschritt, der darin besteht, mechanische Kaltbelastungen auf den Endabschnitt in einer Stauchrichtung, die im Wesentlichen zu einer Erstreckungsrichtung (De) des Bewehrungsstabes (2) parallel ist, und in einer ersten Belastungsrichtung (S1) auszuüben,
- einen Gewindebildungsschritt, der darin besteht, ein Gewinde (8) auf dem gestauchten Endabschnitt (4) auszubilden, wobei das Verfahren durch die Tatsache gekennzeichnet ist, dass es umfasst
- einen Normalisierungsschritt, der darin besteht, mechanische Kaltbelastungen auf den gestauchten Endabschnitt (4) in einer Belastungsrichtung, die im Wesentlichen zur Stauchrichtung parallel ist, und in einer zweiten Belastungsrichtung (S2) auszuüben, die der ersten Belastungsrichtung (S1) entgegengesetzt ist.

2. Herstellungsverfahren nach Anspruch 1, wobei die beim Normalisierungsschritt auf den gestauchten Endabschnitt (4) ausgeübten mechanischen Belastungen so definiert sind, dass sie unterhalb der Streckgrenze Rₑ des Bewehrungsstabes (2) liegen.

3. Herstellungsverfahren nach Anspruch 1 oder 2, wobei der Normalisierungsschritt die folgenden Schritte umfasst:
- einen Bereitstellungsschritt, der darin besteht, eine Normalisierungsmaschine (21) bereitzustellen, die einen Klemmteil (22), der so konfiguriert ist, dass er den Erstreckungsabschnitt (3) des Bewehrungsstabes (2) festklemmt, und einen Normalisierungsteil (23) umfasst, der so konfiguriert ist, dass er mechanische Kaltbelastungen auf den gestauchten Endabschnitt (4) ausübt, wobei der Klemmteil (22) und der Normalisierungsteil (23) entlang einer Bewegungsrichtung (Dd) verschiebebeweglich zueinander angebracht sind,
- einen Positionierungsschritt, der darin besteht, den Bewehrungsstab (2) derart in der Normalisierungsmaschine (21) zu positionieren, dass der Erstreckungsabschnitt (3) des Bewehrungsstabes (2) vom Klemmteil (22) festgeklemmt wird und dass sich der Erstreckungsabschnitt (3) des Bewehrungsstabes (2) im Wesentlichen parallel zur Bewegungsrichtung (Dd) erstreckt,
- einen Bewegungsschritt, der darin besteht, den Normalisierungsteil (23) in Bezug auf den Klemmteil (22) relativ zu bewegen, um die mechanischen Belastungen auf den gestauchten Endabschnitt (4) auszuüben.

4. Herstellungsverfahren nach Anspruch 3, wobei der Normalisierungsschritt weiter einen Mängelerkennungsschritt umfasst, der darin besteht, einen Mangel des Bewehrungsstabes (2) zu erkennen, wenn beim Bewegungsschritt der Normalisierungsteil (23) und der Klemmteil (22) um eine Bewegungsstrecke zueinander bewegt wurden, die größer oder gleich einer vorbestimmten Strecke ist.

5. Herstellungsverfahren nach Anspruch 3 oder 4, wobei die Normalisierungsmaschine einen Hohlzylinder (24) umfasst, der einen rohrförmigen Zylinderkörper (24.1), durch den sich der Erstreckungsabschnitt (3) des Bewehrungsstabes (2) erstrecken kann, und einen Hohlkolben (24.2) umfasst, der in Bezug auf den rohrförmigen Zylinderkörper (24.1) verschiebebeweglich angebracht ist, wobei der Hohlkolben (24.2) den Normalisierungsteil (23) bildet.

6. Herstellungsverfahren nach einem der Ansprüche 3 bis 5, wobei der Normalisierungsschritt weiter einen Befestigungsschritt umfasst, der darin besteht, einen Auflageteil (25) am gestauchten Endabschnitt (4) zu befestigen, wobei der Normalisierungsteil so konfiguriert ist, dass er die mechanischen Belastungen über den Auflageteil (25) auf den gestauchten Endabschnitt (4) ausübt.

7. Herstellungsverfahren nach einem der Ansprüche 1 bis 6, wobei der Normalisierungsschritt bei Umgebungstemperatur ausgeführt wird.

8. Herstellungsverfahren nach einem der Ansprüche 1 bis 7, wobei der Stauchschritt darin besteht, den Endabschnitt kalt zu stauchen, um einen ersten Endteil (9), der im Wesentlichen zylindrisch ist, und mindestens einen zweiten Endteil (10) zu bilden, der zwischen dem ersten Endteil (9) und dem Erstreckungsabschnitt (3) angeordnet ist, wobei der zweite Endteil (10) von in Richtung des Erstreckungsabschnitts (3) allgemein abnehmendem Querschnitt ist, wobei der zweite Endteil (10) eine Länge aufweist, die größer oder gleich der Länge des ersten Endteils (9) ist.

9. Herstellungsverfahren nach einem der Ansprüche 1 bis 8, wobei das beim Gewindebildungsschritt auf dem Endabschnitt ausgebildete Gewinde (8) einen Durchmesser am Gewindegrund aufweist, der größer oder gleich dem Nenndurchmesser des Bewehrungsstabes (2) ist.

## Claims

1. A method for preparing a reinforcing rod (2) for reinforced concrete, comprising:
- a providing step consisting in providing a reinforcing rod (2) comprising an extension portion (3) provided, over its external surface, with hooking asperities (6, 7), and an end portion,
- an upsetting step consisting in exerting cold mechanical stresses on the end portion in an upsetting direction which is substantially parallel to an extension direction (De) of the reinforcing rod (2) and according to a first stress direction (S1),
- a threading step consisting in forming a threading (8) on the upset end portion (4),
the method being **characterized in that** it comprises:
- a normalization step consisting in exerting cold mechanical stresses on the upset end portion (4) in a stress direction which is substantially parallel to the upsetting direction and according to a second stress direction (S2) which is opposite to the first stress direction (S1).

2. The preparation method according to claim 1, wherein the mechanical stresses exerted on the upset end portion (4) during the normalization step are defined so as to be lower than the yield strength Rₑ of the reinforcing rod (2).

3. The preparation method according to claim 1 or 2, wherein the normalization step comprises the following steps:
- a provision step consisting in providing a normalization machine (21) including a clamping portion (22) configured to clamp the extension portion (3) of the reinforcing rod (2), and a normalization portion (23) configured to exert cold mechanical stresses on the upset end portion (4), the clamping portion (22) and the normalization portion (23) being movably mounted in translation relative to one another according to a displacement direction (Dd),
- a positioning step consisting in positioning the reinforcing rod (2) in the normalization machine (21) such that the extension portion (3) of the reinforcing rod (2) is clamped by the clamping portion (22) and that the extension portion (3) of the reinforcing rod (2) extends substantially parallel to the displacement direction (Dd),
- a displacement step consisting in relatively displacing the normalization portion (23) relative to the clamping portion (22) so as to exert the mechanical stresses on the upset end portion (4).

4. The preparation method according to claim 3, wherein the normalization step further includes a defect detection step consisting in detecting a defect of the reinforcing rod (2) if, during the displacement step, the normalization portion (23) and the clamping portion (22) have been displaced relative to one another by a displacement distance larger than or equal to a predetermined distance.

5. The preparation method according to claim 3 or 4, wherein the normalization machine includes a hollow cylinder (24) including a tubular cylinder body (24.1) through which the extension portion (3) of the reinforcing rod (2) is adapted to extend, and a hollow piston (24.2) movably mounted in translation relative to the tubular cylinder body (24.1), the hollow piston (24.2) forming the normalization portion (23).

6. The preparation method according to any one of claims 3 to 5, wherein the normalization step further includes a fixing step consisting in fixing a bearing portion (25) on the upset end portion (4), the normalization portion being configured to exert the mechanical stresses on the upset end portion (4) via the bearing portion (25).

7. The preparation method according to any one of claims 1 to 6, wherein the normalization step is carried out at room temperature.

8. The preparation method according to any one of claims 1 to 7, wherein the upsetting step consists in cold upsetting the end portion so as to form a first end portion (9) which is substantially cylindrical, and at least one second end portion (10) disposed between the first end portion (9) and the extension portion (3), the second end portion (10) having a general section decreasing towards the extension portion (3), the second end portion (10) having a length larger than or equal to the length of the first end portion (9).

9. The preparation method according to any one of claims 1 to 8, wherein the threading (8) formed on the end portion during the threading step has a root diameter larger than or equal to the nominal diameter of the reinforcing rod (2).
